# EUROPÄISCHE PATENTSCHRIFT

(11) **EP 0 238 945 B1**
(45) Veröffentlichungstag und Bekanntmachung des Hinweises auf die Patenterteilung: **09.01.1991**
(21) Anmeldenummer: 87103606.7
(22) Anmeldetag: 12.03.1987
(51) Int. Cl.: A63B 23/04, A63B 21/065

(54) **Hüftgürtel für ein Trainingsgerät zum Trainieren der Oberschenkel- und Wadenmuskeln**
Girdle for training apparatus for training muscles of thigh and calf
Gaîne pour appareil d'entraînement pour entraîner la musculature des cuisses et des mollets

(30) Priorität: 24.03.1986 DE 8608063 U
(43) Veröffentlichungstag der Anmeldung: 30.09.1987
(73) Patentinhaber: Kafka, Günter, D-8000 München 71 (DE); Jakob, Alfons, D-8000 München 71 (DE)
(72) Erfinder: Kafka, Günter, D-8000 München 71 (DE); Jakob, Alfons, D-8000 München 71 (DE)
(74) Vertreter: Kern, Wolfgang, Dipl.-Ing.

(56) Entgegenhaltungen:
- EP-A- 0 177 017
- DE-A- 2 433 202
- US-A- 3 751 031
- US-A- 3 797 483

## Beschreibung

Die Erfindung betrifft einen Hüftgürtel für ein Trainingsgerät zum Trainieren der Oberschenkel- und Wadenmuskeln des menschlichen Körpers mit Hilfe einer Vorrichtung, durch die die Oberschenkel und Unterschenkel einer stehenden, kniebeugeausführenden Person belastbar sind.

Hüftgürtel, die sich sporttreibende Personen anlegen, um an Trainingsgeräten zu trainieren, sind bekannt. Zu ihnen gehört beispielsweise auch der Schwimmgürtel, an dem die das Schwimmen erlernende Person im Wasser liegend aufgehängt wird.

Die Erfindung befaßt sich mit einer besonderen Ausgestaltung eines solchen Hüftgürtels, durch den ermöglicht wird, ein Trainingsgerät zum Trainieren der Oberschenkel- und Wadenmuskeln des menschlichen Körpers einzusetzen, bei dem zwischen den Beinen der stehenden Person ein Schwinghebel angeordnet ist, bestehend aus einem unteren, mit seinem unteren Ende an einem Podest, auf dem die Person steht, angelenkten Schenkel und einem oberen Schenkel, der mit dem oberen Ende des unteren Schenkels gelenkig verbunden ist, im Bereich seines oberen Endes mit einer Einrichtung zur Aufnahme von Gewichten versehen ist und zwischen den beiden genannten Enden ein Befestigungselement zur Befestigung an dem Hüftgürtel aufweist, den sich die trainierende Person zur Ankopplung an den Schwinghebel um die Hüfte legt.

Der zu schaffende Hüftgürtel soll so gestaltet sein, daß, nachdem sich die trainierende Person ihn um die Hüfte gelegt und geschlossen hat, das Gewicht des an ihn angehängten

Schwinghebels über die Hüfte der trainierenden Person und nicht über deren Wirbelsäule übertragen wird.

Zur Lösung dieser Aufgabe wird erfindungsgemäß die Ausbildung eines Hüftgürtels vorgeschlagen, die sich kennzeichnet durch eine formstabile, ringförmige, gepolsterte Schale, deren Umfangslänge in etwa dem Umfang des menschlichen Körpers im Hüftbereich entspricht und die in ihrem vorderen, der Bauchpartie zugewandten Bereich offen ist und gegenüberliegende Öffnungsrandbereiche bildet, die durch einen verstellbaren, an der Schale befestigten Schließgurt zusammengehalten sind und von dem ein sich zum Schritt erstreckender Kraftübertragungsgurt ausgeht, der in der Mitte das vordere Ende eines steifen, den Schritt durchquerenden Bügelkörpers haltert, dessen hinteres Ende am Rückenteil der Schale befestigt ist und der ein Befestigungselement zur Anbringung eines Gewichtes des Trainingsgerätes aufweist.

Vorteilhafte Ausgestaltungen der Erfindung sind in den Unteransprüchen gekennzeichnet.Die Erfindung wird nachfolgend anhand eines in der Zeichnung dargestellten Ausführungs- beispiels näher erläutert. In der Zeichnung zeigen
Fig. 1 eine perspektivische Vorderansicht des neuerungsgemäßen Hüftgürtels,
Fig. 2 eine Seitenansicht des Hüftgürtels von Fig. 1 und
Fig. 3 eine perspektivische Vorder- und Seitenansicht des Hüftgürtels von Fig. 1.

Der in Fig. 1 gezeigte Hüftgürtel 1 ist ein ringförmiges, vorne, d. h. im Bereich der Bauchpartie der den Hüftgürtel anlegenden Person offenes Gebilde, bestehend aus einer formstabilen Schale 2, beispielsweise aus Leder oder Kunststoff, einer auf der Innenwand der Schale angebrachten Polsterung 3, einem die einander gegenüberliegenden Öffnungsrandbereiche 10, 11 verbindenden Schließgurt 5, einem von diesen Öffnungsrandbereichen ausgehenden, in Richtung des Schrittes der den Gurt anlegenden Person sich erstreckenden Kraftübertragungsgurt 12 und einem steifen Bügelkörper, beispielsweise aus Metall, der den Schritt durchquert und sowohl mit dem Kraftübertragungsgurt 12 als auch mit der formstabilen Schale 2 verbunden ist, wie den Fig. 2 und 3 entnommen werden kann.

Die Polsterung 3 erstreckt sich, wie insbesondere aus Fig. 1 ersichtlich, über die Ränder der formstabilen Schale 2 hinaus, um Druckstellen am Körper der den Gürtel tragenden Person zu vermeiden. Diesem Zweck dienen auch die Schlitze 6, die sich vom unteren Rand der Schale 2 aus in Richtung nach oben erstrecken.

Der Schließgurt 5 ist an seinen beiden Enden 15, 16 mit der Schale 2 verbunden und weist eine Schnalle 17 auf, durch die er in der Länge verstellt werden kann, um den Hüftgürtel festzuziehen und insbesondere an unterschiedliche Hüftweiten anzupassen. Ebenso ist der Kraftübertragungsgurt 12, der von den beiden Öffnungsrandbereichen 11, 12 ausgehend einen V- förmigen Verlauf in Richtung zum Schritt der Person nimmt, an der Schale 2 bei 13 und 14 befestigt. Er ist durch eine am vorderen Ende des Bügelkörpers 4 ausgebildete Öse 9 geführt, während das hintere Ende des Bügelkörpers bei 8 am rückwärtigen Teil der Schale 2 angenietet ist.

In der Nähe des vorderen Endes des Bügelkörpers 4 befindet sich ein Befestigungselement 7 in Form einer Öse, in die sich das Gewicht eines Schwinghebels des Trainingsgerätes, mit dem die trainierende Person arbeitet, eingehängen läßt, nachdem sich die trainierende Person den Hüftgürtel angelegt und ihn mit Hilfe des Schließgurtes festgezogen hat. Zu dem Gewicht des Schwinghebels gehören auch besondere Gewichtsscheiben oder sonstige Körper. Führt nun die trainierende Person Kniebeuge aus, so müssen ihre Oberschenkel und Unterschenkel gegen das Gewicht des Schwinghebels arbeiten, die Wirbelsäule bleibt also entlastet bzw. braucht nur das Körpergewicht der Person zu tragen. Dadurch werden Wirbelsäulenschäden vermieden bzw. Personen, die bereits solche Schäden besitzen, die Möglichkeit gegeben, ein solches Muskeltraining für die Oberschenkel und Waden durchzuführen, ohne daß Gefahr besteht, daß sich die vorhandenen Schäden verschlimmern.

Trainingsgeräte der oben genannten Art, in Verbindung mit denen dieser Hüftgürtel verwendet wird, sind in der europäischen Patentanmeldung 85112419.8 (EP-A-0177 017)und der deutschen Patentanmeldung P 34 36 120.0 (DE-A-3436 120) beschrieben.

Auf die Schlitze 6 am unteren Rand der formstabilen Schale 2 könnte auch verzichtet werden, falls die Schale 2 keine bzw. keine wesentliche Verformung durch die in sie eingeleiteten Kräfte erleiden soll.

## Patentansprüche

1. Hüftgürtel für ein Trainingsgerät zum Trainieren der Oberschenkel- und Wadenmuskeln des menschlichen Körpers mit Hilfe einer Vorrichtung, durch die die Oberschenkel und Unterschenkel einer stehenden, kniebeugeausführenden Person belastbar sind, **gekennzeichnet** durch eine formstabile, ringförmige, gepolsterte Schale (2), deren Umfangslänge in etwa dem Umfang des menschlichen Körpers im Hüftbereich entspricht und die in ihrem vorderen, der Bauchpartie zugewandten Bereich offen ist und gegenüberliegende Öffnungsrandbereiche (10, 11) bildet, die durch einen verstellbaren, an der Schale (2) befestigten Schließgurt (5) zusammengehalten sind und von dem ein sich zum Schritt erstreckender Kraftübertragungsgurt (12) ausgeht, der in der Mitte das vordere Ende eines steifen, den Schritt durchquerenden Bügelkörpers (4) haltert, dessen hinteres Ende am Rückenteil der Schale (2) befestigt ist und der ein Befestigungselement (7) zur Anbringung eines Gewichtes des Trainingsgerätes aufweist.

2. Hüftgürtel nach Anspruch 1, dadurch **gekennzeichnet**, daß das vordere Ende des steifen Bügelkörpers (4) mit einer Schlaufe (9) versehen ist, durch die der Kraftübertragungsgurt (12) durchgeführt ist.

3. Hüftgürtel nach Anspruch 1 oder 2, dadurch **gekennzeichnet**, daß der steife Bügelkörper (4) aus Metall besteht.

4. Hüftgürtel nach Anspruch 1, dadurch **gekennzeichnet**, daß die formstabile Schale (2) mit einer Polsterung (3) versehen ist, welche sich über die Randkanten der Schale (2) hinauserstreckt.

5. Hüftgürtel nach Anspruch 4, dadurch **gekennzeichnet**, daß die untere Randkante der formstabilen Schale (2) mit nebeneinanderliegenden, sich etwa rechtwinkelig zur Umfangsrichtung der Schale erstreckenden Schlitzen (6) versehen ist.

6. Hüftgürtel nach einem der Ansprüche 1 bis 5, dadurch **gekennzeichnet**, daß die formstabile Schale (2) aus einem steifen Kunststoffmaterial besteht.

7. Hüftgürtel nach einem der Ansprüche 1 bis 6, dadurch **gekennzeichnet**, daß die formstabile Schale (2) einen gekrümmten Querschnitt aufweist, der an den Hüftverlauf angepaßt ist.

## Claims

1. Waistbelt for a training device designed to train the upper legs and the calves of the human body by means of a device that allows to exercise stress on the upper and lower legs of a standing, kneebending person, **charactized** by an inherently stable, ring-shaped, cushioned shell (2) whose circumferential length approximately matches the circumference of the human body in the region of the waist and whose front, abdomen-facing area is open forming opposed open fringes (10, 11) which are held together by an adjustable locking belt (5) from which a power-transferring belt (12) extends to the crotch holding in the middle the front end of a rigid crotch- traversing clip (4), whose rear end is affixed to the rear section of the shell (2) and which is equipped with a fastening element (7) for mounting a weight of the training device.

2. Waistbelt as per claim 1, **characterized** by the fact that the front end of the rigid clip (4) is equipped with a loop (9) through which the power- transferring belt (12) is carried.

3. Waistbelt as per claims 1 or 2, **characterterized** by the fact that the rigid clip (4) is made of metal.

4. Waistbelt as per claim 1, **characterized** by the fact that the lower edge of the inherently stable shell (2) is equipped with a cushioning (3) which extends beyond the edges of the shell (2).

5. Waistbelt as per claim 4, **characterized** by the fact that the lower edge of the inherently stable shell (2) is equipped with parallel slots (6) which extend at right angles with the circumferential direction of the shell.

6. Waistbelt as per one of the claims 1 - 5, **characterized** by the fact that the lower edge of the inherently stable shell (2) is made up of a rigid plastic material.

7. Waistbelt as per one of the claims 1 - 6, **characterized** by the fact that the inherently stable shell (2) has a bent crossection adjusted to the shape of the waist.

## Revendications

1. Gaine pour un appareil d'entraînement destiné à entraîner les muscles des cuisses et des mollets du corps humain, munie d'un dispositif grâce auquel les cuisses et les jambes (partie de la jambe située entre le genou et le pied) peuvent être soumises à une charge d'une personne debout et en flexion sur les jarrets,**caractérisé** par une coupe (2) rembourrée, annulaire, indéformable (2), dont la longueur du périmètre correspond à peu près au tour de taille du corps humain dans la région de la hanche, une coupe qui est ouverte dans sa région de devant, tournée vers l'abdomen, en formant des régions de bord d'ouverture (10, 11) d'en face qui se soutiennent par une ceinture de fermeture (5) ajustable, fixée à la coupe (2), et de laquelle part une ceinture de transmission de force (12) qui s'étend à l'enjambée et qui attache au centre le bout de devant d'un corps d'étrier (4) raide qui passe par l'enjambée, un corps d'étrier dont le bout de derrière est attaché à la partie dorsale de la coupe (2) et qui est disposé d'un élément de fixage (7) pour attacher un poids de l'appareil d'entraînement.

2. Gaine selon revendication 1,**caractérisèe** par le fait que le bout de devant du corps d'étrier (4) raide est disposé d'un passant (9), par lequel la ceinture de transmission de force (12) est menée.

3. Gaine selon revendication 1 ou 2, **caractérisée** par le fait que le corps d'étrier (4) raide est composé de métal.

4. Gaine selon revendication 1, **caractérisée** par le fait que la coupe (2) indéformable est munie d'un rembourrage (3) qui passe les bords marginaux de la coupe (2).

5. Gaine selon revendication 4, **caractérisée** par le fait que le bord marginal inférieur de la coupe (2) indéformable est munie de fentes (6) situées une à côté de l'autre, qui s'étendent à peu près à angles droits en direction périphérique de la coupe (2).

6. Gaine selon une des revendications 1 jusquà 5, **caractérisée** par le fait que la coupe (2) indéformable se compose d'une matière plastique raide.

7. Gaine selon une des revendications 1 jusqu'à 6, **caractérisée** par le fait que la coupe (2) indéformable présente une section transversale courbée qui est adaptée à la ligne des hanches.
